# EUROPÄISCHE PATENTSCHRIFT

(11) **EP 3 256 804 B1**
(45) Veröffentlichungstag und Bekanntmachung des Hinweises auf die Patenterteilung: **02.10.2019**
(21) Anmeldenummer: 16707650.4
(22) Anmeldetag: 12.02.2016
(51) Int. Cl.: F27B 5/14, F27B 17/00, F27B 17/02, F27D 11/02, F27D 11/06, F27D 99/00

(54) **SINTEROFEN FÜR BAUTEILE AUS SINTERWERKSTOFF, INSBESONDERE DENTALBAUTEILE**
SINTERING FURNACE FOR COMPONENTS MADE OF SINTERED MATERIAL, IN PARTICULAR DENTAL COMPONENTS
FOUR DE FRITTAGE POUR COMPOSANTS EN MATIÈRE FRITTÉE, EN PARTICULIER COMPOSANTS DENTAIRES

(30) Priorität: 12.02.2015 DE 102015202600
(43) Veröffentlichungstag der Anmeldung: 20.12.2017
(73) Patentinhaber: Sirona Dental Systems GmbH, 64625 Bensheim (DE)
(72) Erfinder: FORNOFF, Peter, 64385 Reichelsheim (DE); SCHMIDT, Christian, 64625 Bensheim (DE)
(74) Vertreter: Özer, Alpdeniz
(86) Internationale Anmeldenummer: PCT/EP2016/052968
(87) Internationale Veröffentlichungsnummer: WO 2016/128534

(56) Entgegenhaltungen:
- EP-A1- 2 101 547
- EP-A1- 2 495 520
- EP-A1- 2 551 620
- DE-A1- 19 753 895
- US-A1- 2012 037 610
- US-A1- 2013 146 580

## Beschreibung

### Technisches Gebiet

Die Erfindung betrifft einen Sinterofen für Bauteile aus einem Sinterwerkstoff, insbesondere für Dentalbauteile und insbesondere für Bauteile aus Keramik, umfassend eine Ofenkammer mit einem Kammervolumen und einer Kammerinnenoberfläche, wobei in der Ofenkammer eine Aufheizvorrichtung, ein Aufnahmeraum mit einem im Kammervolumen liegenden durch die Aufheizvorrichtung begrenzten Bruttovolumen und ein Nutzbereich mit einem im Bruttovolumen liegenden Nutzvolumen angeordnet sind und wobei die Ofenkammer eine aus mehreren Wänden bestehende Umwandung mit einem in zumindest einer der Wände zu öffnenden Wandabschnitt zum Einbringen eines zu sinternden Bauteils mit einem Objektvolumen in den Aufnahmeraum aufweist.

### Stand der Technik

Entscheidend für die Gestaltung eines Sinterofens ist das zu sinternde Material. Gesintert werden grundsätzlich metallische oder keramische Formkörper, die aus einem Pulver gepresst wurden und die eventuell entweder direkt oder nach einem Ansinterprozess durch einen Fräs- oder Schleifprozess weiterverarbeitet wurden. Das Material bestimmt das notwendige Temperaturprofil. Die Größe und die Menge der Bauteile bestimmen die Baugröße des Ofens und ebenso das Temperaturprofil. Je heißer der Ofen sein soll, umso dickwandiger ist die Isolation. Die Baugröße des Ofens, der Bauteile und die gewünschte Aufheizgeschwindigkeit bestimmen die Auslegung des Heizsystems und des Regelverhaltens. Dabei spielt auch die Stromversorgung eine Rolle. Letztendlich unterscheiden vor allem die Baugröße und auch die zur Verfügung stehende Stromversorgung einen Dentalofen für ein Labor von einem Industriesinterofen.

Wärmebehandlungsprozesse, insbesondere das vollständige Sintern von dentalen Restaurationen aus vorgesinterten Keramiken oder Metallen unter Verwendung eines Sinterofens dauern typischer Weise zwischen 60 min und mehreren Stunden. Der Herstellungsprozess einer dentalen Restauration, die auch noch vorbereitende sowie nachfolgende Schritte erfordert, wird durch diesen Zeitbedarf eines Einzelschritts nachhaltig unterbrochen. So benötigt das sogenannte Speed-Sintern für Zirkonoxid minimal 60 min.

Das sogenannte Super-Speed-Sintern für Zirkonoxid benötigt heute nur noch minimal 15 Minuten Prozessdurchlaufzeit. Dies setzt allerdings voraus, dass der Sinterofen, insbesondere aufgrund seiner Masse, auf die vorgesehene Haltetemperatur vorgeheizt wird, was abhängig von der verfügbaren Netzspannung zwischen 30 und 75 Minuten dauert. Weiterhin muss der Ofen nach dem Vorheizen über eine automatische Beladesequenz beladen werden, damit spezielle Temperaturprofile eingehalten werden können und der Ofen nicht unnötig abkühlt.

US 2012/0037610 A1 offenbart einen Keramik-Brennofen umfassend ein Gehäuse mit einem Innenraum, ein Heizelement im Inneren des Gehäuses und eine Vielzahl von Luftversorgungseinheiten. Das Heizelement kann entlang einer Innenfläche der Ofenkammer am Isoliermaterial angeordnet sein. Das Heizelement kann auf der gesamten Wandfläche, Bodenfläche oder Deckenfläche im Inneren des Brennofens angeordnet sein.

US 2013/0146580 A1 offenbart eine Vielzahl von Heizelementen, die miteinander in Reihe in Bezug auf eine Stromquelle geschaltet sind, wobei die Stromquelle umgeschaltet werden kann, so dass die einzelnen Heizelemente nacheinander mit der Stromquelle verbunden werden.

Aus WO 2012/057829 ist ein Verfahren für schnelles Sintern von keramischen Materialien bekannt. In einer ersten Ausführungsform bildet ein wassergekühltes Kupferrohr eine Spule, die mit einem Hochfrequenznetzteil verbunden ist. Die Spule umgibt einen Suszeptor genannten thermischen Strahler, in dem sich das zu sinternde Material befindet. Der Suszeptor wird dabei erwärmt, wobei der erwärmte Suszeptor als thermischer Strahler die Wärme an das zu sinternde Material weitergibt.

In einer zweiten Ausführungsform wird die Spule mit einer Hochfrequenzstromversorgung mit einer ausreichend hohen Frequenz und Leistung verbunden, um ein Plasma zu erzeugen, das dann das Material aufheizt.

Ein Nachteil des Vorheizens und anschließenden Beladens ist jedoch, dass der Ofen, insbesondere dessen Isolation sowie dessen Heizelemente einer hohen thermischen Wechselbelastung ausgesetzt werden, was sich mindernd auf die Gerätelebensdauer auswirkt.

Die Aufgabe der vorliegenden Erfindung besteht daher darin, einen Sinterofen bereitzustellen, der eine entsprechend kurze Herstellungszeit ermöglicht, ohne dass ein Vorheizen des Sinterofens und/oder eine spezielle Beladesequenzen notwendig sind.

### Darstellung der Erfindung

Diese Aufgabe wird durch einen Sinterofen für Bauteile aus einem Sinterwerkstoff, insbesondere für Dentalbauteile und insbesondere für Bauteile aus Keramik, gemäss Anspruch 1 gelöst, der eine Ofenkammer umfasst, die ein Kammervolumen und eine Kammerinnenoberfläche aufweist und in der eine Aufheizvorrichtung, ein Aufnahmeraum und ein Nutzbereich angeordnet sind. Der Aufnahmeraum nimmt ein im Kammervolumen liegendes und durch die Aufheizvorrichtung begrenztes Bruttovolumen ein. Der Nutzbereich weist ein Nutzvolumen auf und liegt im Aufnahmeraum. Die Ofenkammer weist weiterhin eine aus mehreren Wänden bestehende Umwandung mit zumindest einem zu öffnenden Wandabschnitt zum Einbringen eines zu sinternden Bauteils in den Aufnahmeraum auf. Die Aufheizvorrichtung in der Ofenkammer weist mindestens einen thermischen Strahler mit einem Strahlungsfeld auf, der an mindestens einer Seite des Aufnahmeraums angeordnet ist und in dessen Strahlungsfeld zumindest das Nutzvolumen des Nutzbereichs angeordnet ist. Der maximal mögliche Abstand des zu sinternden Bauteils zu dem Strahler entspricht höchstens der zweitgrößten Dimension des maximalen Nutzvolumens.

Der thermische Strahler weist einen spezifischen Widerstand von 0 , 1 Ωmm²/m bis 1000000 Ωmm²/m auf und besitzt eine Gesamtoberfläche, die maximal das 3-fache und mindestens das 1,0-fache der Kammerinnenoberfläche beträgt.

Die Ofenkammer, auch Brennkammer genannt, bildet den das zu sinternde Bauteil aufnehmenden und erhitzenden Teil, also den Kern des Sinterofens. Das gesamte von der Ofenkammer umschlossene Volumen wird als Kammervolumen bezeichnet. Der zwischen der in der Ofenkammer angeordneten Aufheizvorrichtung verbleibende freie Raum kann das zu sinternde Bauteil aufnehmen und wird daher als Aufnahmeraum bezeichnet. Das Volumen des Aufnahmeraums ergibt sich im Wesentlichen aus der zwischen der Aufheizvorrichtung und gegebenenfalls den Kammerwänden verbleibenden Weite und Höhe und wird daher als Bruttovolumen bezeichnet.

Als Nutzbereich wird der Bereich des Sinterofens bezeichnet, in dem die für den Sinterprozess notwendige bzw. gewünschte Temperatur mittels der Heizvorrichtung erreicht wird. Der Nutzbereich ist somit der Bereich, in dem das von dem thermischen Strahler erzeugte Strahlungsfeld die nötige Intensität und/oder Homogenität für den Sinterprozess aufweist und in dem das Bauteil für die Sinterung positioniert wird. Das Bauteil weist dabei ein Objektvolumen auf. Dieser Nutzbereich ergibt sich somit im Wesentlichen aus dem Strahlungsfeld bzw. aus der Anordnung der Aufheizvorrichtung und deren Abstrahlcharakteristik und kann entsprechend kleiner sein als das Bruttovolumen. Für einen erfolgreichen Sinterprozess sollte das Objektvolumen des zu sinternden Objekts daher maximal die Größe des Nutzvolumens aufweisen. Andererseits sollte für möglichst effiziente und schnelle Sintervorgänge die Größe des Nutzvolumens maximal die Größe einer oberen Abschätzung der zu sinternden Objektvolumen aufweisen.

Die Gesamtoberfläche des thermischen Strahlers besteht aus der dem Nutzvolumen zugewandten Fläche, also einer Innenseite und auch aus der der Wand der Ofenkammer zugewandten Fläche, also einer Außenseite sowie aus den Oberflächen zur Verbindung der Innenseite und der Außenseite. Bei einem thermischen Strahler in Form eines Ringes setzt sich die Gesamtoberfläche daher die innere Mantelfläche, die äußere Mantelfläche und die beiden Stirnseiten zusammen. Bei einem thermischen Strahler in Form eines geschlossenen Hohlzylinders wird die Gesamtoberfläche durch die Außenfläche und die Innenfläche gebildet.

Die Kammerinnenoberfläche wird durch die Wände der Ofenkammer bestimmt. Bei einer zylindrischen Ofenkammer gibt es den Boden, den Deckel und die Mantelfläche, welche zusammen die Kammerinnenoberfläche bilden. Bei einer quaderförmigen Ofenkammer bilden die sechs Seitenwände die Kammerinnenoberfläche.

Laut der Erfindung wird für einen thermischen Strahler mit einer Gesamtoberfläche in dem Bereich des 1,0 - bis 3-fachen der Kammerinnenoberfläche ein Ofen bereitgestellt, der ein ausreichend schnelles Aufheizen des Bauteils ermöglicht. Besonders vorteilhaft hat sich ein Verhältnis von mehr als 1,3 herausgestellt, da hier eine gut ausreichende Erwärmung erreicht wird, obwohl der thermische Strahler die Ofenkammer nur teilweise abdeckt. Soll der Ofen zum Sintern oder zum Erwärmen von Objekten verschiedener Größe verwendbar sein, beispielsweise zum Sintern von einzelnen Zahnkronen und auch von Brücken, so kann es daher vorteilhaft sein, den thermischen Strahler der Aufheizvorrichtung bewegbar auszugestalten, so dass die Größe des Aufnahmeraums, also das Bruttovolumen, sowie insbesondere die Größe des Nutzbereichs, also das Nutzvolumen, an die Größe des Objekts anpassbar ist.

Das Nutzvolumen kann aber auch durch das Verkleinern des Nutzbereichs verringert und an die Objektgröße angepasst werden. Beispielsweise kann mit einem isolierenden Türeinsatz ein Teil des Aufnahmeraums ausgeblockt werden.

Durch eine möglichst gute Ausnutzung des Bruttovolumens, also ein im Verhältnis zum Bruttovolumen möglichst großes Nutzvolumen, kann das während des Sinterprozesses zu erwärmende Volumen möglichst gering gehalten werden, wodurch ein schnelles Aufheizen und insbesondere das Einsparen eines Vorheizprozesses möglich ist.

Dentale Objekte haben typischerweise Größen von nur wenigen Millimetern bis Zentimetern, so dass entsprechend ein Nutzvolumen im Bereich von Zentimetern typischerweise ausreicht. Für zu sinternde Einzelzahnrestaurationen, wie Kronen oder Käppchen, kann beispielsweise ein Nutzvolumen von 20x20x20 mm³ ausreichen. Für größere dentale Objekte, wie beispielsweise Brücken, kann ein Nutzvolumen von 20x20x40 mm³ ausreichen. Entsprechend kann der maximal mögliche Abstand des zu sinternden Bauteils zum Strahler für einen dentalen Sinterofen beispielsweise auf 20mm beschränkt bzw. sichergestellt werden.

Vorteilhafterweise steht das Nutzvolumen zum Kammervolumen der Ofenkammer in einem Verhältnis von 1:50 bis 1:1 und zum Bruttovolumen des Aufnahmeraums in einem Verhältnis von 1:20 bis 1:1.

Vorteilhafterweise liegt das Kammervolumen des Sinterofens zwischen 50 cm³ und 200 cm³.

Von Vorteil ist, wenn die maximale Gesamtoberfläche des Strahlers und damit der Aufheizvorrichtung etwa 400 cm² beträgt.

Je weniger Volumen und je weniger Masse insgesamt erwärmt werden müssen, umso schneller kann eine gewünschte Temperatur in der Ofenkammer bzw. im Nutzbereich erreicht werden und ist der Sinterprozess erfolgreich durchführbar. Beispielsweise kann das Kammervolumen der Ofenkammer 60x60x45 mm³ und das Bruttovolumen noch 25x35x60 mm³ betragen. Diese Angaben bedeuten, dass die Dimensionen des jeweiligen Volumens 60 mm x 60 mm x 45 mm bzw. 25 mm x 35 mm x 60 mm sind.

Vorteilhafterweise kann das Objektvolumen maximal 20 x 20 x 40 mm³ betragen. Die Dimensionen sind dann 20 mm x 20 mm x 40 mm.

Das Nutzvolumen für das zu sinternde Bauteil zum Objektvolumen des zu sinternden Bauteils kann in einem Verhältnis von 1500:1 bis 1:1 stehen.

Je kleiner der Unterschied zwischen dem Nutzvolumen des Nutzbereichs und dem Objektvolumen des zu sinternden Bauteils ist, umso energieeffizienter und schneller ist der Sintervorgang für das Bauteil durchführbar. Mit diesem Sinterofen kann daher aufgrund der optimalen Dimensionierung bei einer maximalen Leistungsaufnahme von 1,5 kW eine Aufheiztemperatur von wenigstens 1100°C innerhalb von 5 Minuten erreicht werden.

Vorteilhafterweise ist das Heizelement bzw. der thermische Strahler resistiv oder induktiv erwärmbar.

Induktive Heizelemente oder Widerstandsheizelemente stellen einfache Ausführungsvarianten für ein einen thermischen Strahler darstellendes Heizelement eines Sinterofens dar.

Vorteilhafterweise besteht der thermische Strahler der Aufheizvorrichtung aus Graphit, MoSi₂, SiC oder Glaskohlenstoff, da diese Materialen einen spezifischen Widerstand aufweisen, der im Bereich 0,1 Ωmm²/m bis 1000000 Ωmm²/m liegt.

Vorteilhafterweise weist die Umwandung eine für das Strahlungsfeld undurchlässige und/oder dieses zurückgebende Kammerinnenwand auf, die insbesondere eine reflektierende Beschichtung trägt oder als Reflektor ausgebildet ist.

Durch eine reflektierende Beschichtung kann die Intensität des Strahlungsfelds des thermischen Strahlers im Nutzbereich, also innerhalb des Nutzvolumens erhöht werden. Ist der thermische Strahler nur an einer Seite des Aufnahmeraums angeordnet, so kann mittels einer beispielsweise gegenüberliegenden, reflektierenden Beschichtung oder einem gegenüberliegend angeordneten Reflektor ein homogeneres und/oder intensitätsstärkeres Strahlungsfeld im Nutzbereich erreicht werden.

Vorteilhafterweise weist die Aufheizvorrichtung ein Heizelement als thermischen Strahler mit einer Aufheizrate im Nutzbereich von mindestens 200 K/min bei 20°C auf.

Vorteilhafterweise kann das Nutzvolumen maximal 20x20x40 mm³ betragen und sind die Dimensionen des Nutzvolumens höchstens 20 mm x 20 mm x 40 mm.

Gemäß einer Weiterbildung kann der thermische Strahler als Tiegel ausgebildet sein.

### Kurzbeschreibung der Zeichnungen

Die Erfindung wird anhand der Zeichnung erläutert. Es zeigen:
- Fig. 1: einen Teil eines erfindungsgemäßen Sinterofens für Bauteile aus einem Sinterwerkstoff, insbesondere für Dentalbauteile;
- Fig. 2A,B: eine induktiv erwärmbare Aufheizvorrichtung mit einem aus Tiegel und Spule bestehenden thermischen Strahler;
- Fig. 3: einen plattenförmigen induktiv erwärmbaren thermischen Strahler mit integrierter Spule;
- Fig. 4A,B: resistiv erwärmbare Aufheizvorrichtungen mit aus stabförmigen Heizelementen bestehendem thermischen Strahler;
- Fig. 5: eine Heizspirale als Widerstandsheizelement;
- Fig. 6: einen aus Heizspirale und Reflektor bestehenden thermischen Strahler;
- Fig. 7: einen aus U-förmigen Heizelementen bestehenden thermischen Strahler;
- Fig. 8: einen aus Flachheizelementen bestehenden thermischen Strahler;
- Fig. 9-16: verschiedene Anordungen des thermischen Strahlers und des Nutzvolumens in der Ofenkammer.

### Ausführungsbeispiel

Die Fig. 1 zeigt einen Teil eines Sinterofens 1, der eine Ofenkammer 2 mit einem Kammervolumen VK aufweist, deren Wände 3 mit einer Isolierung 4 zum Abschirmen der heißen Ofenkammer 2 gegen die Umgebung versehen sind. Das Kammervolumen VK liegt dabei zwischen 50 cm³ und 200 cm³. Zum Aufheizen der Ofenkammer 2 ist in der Ofenkammer 2 eine Aufheizvorrichtung 5 mit zwei thermischen Strahlern 6 angeordnet. Die Ofenkammer 2 weist einen zu öffnenden Wandabschnitt 7 zum Einbringen eines zu sinternden Bauteils 15 in die Ofenkammer 2 auf, der hier der untere Wandabschnitt, also der Boden der Ofenkammer 2 ist. Das zu sinternde Bauteil 15 weist ein Volumen von mindestens 10x10x10 mm³ auf. Die maximale Größe des Bauteils 15 beträgt 20x20x40 mm³.

Der Boden 7 weist ebenfalls eine Isolierung 4 auf, auf die eine Unterlage 8 für die zu sinternden Bauteile 15 abgestellt ist, die auch als Träger 8 bezeichnet wird. Als Träger 8 kommen aber auch Bügel oder ein Tiegel oder senkrecht stehende Stifte aus Keramik oder hochschmelzendem Metall in Betracht, auf die das Bauteil 15 aufgesetzt wird.

Durch die Aufheizvorrichtung 5 bzw. den thermischen Strahler 6, der in Fig. 1 beispielhaft an zwei Seiten der Ofenkammer 2 angeordnet ist, ergibt sich innerhalb der Ofenkammer 2 ein im Vergleich zum Kammervolumen VK geringeres freies Volumen, welches in Fig. 1 mit gestrichelter Linie angedeutet ist und als Bruttovolumen VB bezeichnet wird. Der Raum, den dieses Bruttovolumen VB einnimmt, ist der Aufnahmeraum 9, in den ein zu sinterndes Objekt 15 eingebracht werden kann. Die Aufheizvorrichtung 5 weist dabei eine Gesamtoberfläche auf, die maximal das 2,5-fache einer Kammerinnenoberfläche OK beträgt. Die Gesamtoberfläche der Aufheizvorrichtung 5 ist dabei nicht größer als 400 cm². Das Material der Aufheizvorrichtung 5 weist einen spezifischen Widerstand auf, der zwischen 0,1 Ωmm²/m bis 1000000 Ωmm²/m liegt, wobei die Aufheizvorrichtung 5 beispielsweise aus Graphit, MoSi₂, SiC oder Glaskohlenstoff bestehen kann.

Mit dem thermischen Strahler 6 der Aufheizvorrichtung 5 wird ein Aufheizen des Aufnahmeraums 9 erreicht, wobei zumindest ein Teil des Bruttovolumens VB des Aufnahmeraums 9 ausreichend stark und gleichmäßig aufgeheizt wird. Dieser Bereich wird als Nutzbereich 10 und das Volumen als Nutzvolumeri VN bezeichnet. Der Nutzbereich 10 ist in Fig. 1 mit einer strichpunktierten Linie schematisch dargestellt und eine zweitgrößte Dimension des Nutzbereichs 10 als D_{y} eingezeichnet. Die Größe und Lage des Nutzbereichs 10 wird im Wesentlichen durch die Abstrahlcharakteristik, also das Strahlungsfeld 13, und die Anordnung der Strahler 6 bestimmt, wobei durch eine Anordnung der Strahler 6 an mindestens einer Seite des Aufnahmeraums 9 sichergestellt wird, dass der Nutzbereich 10 innerhalb des Aufnahmeraums 9 liegt.

Die Erwärmung des zu sinternden Objekts 15 kann beispielsweise resistiv oder induktiv erfolgen. In Fig. 2A und 2B ist beispielsweise ein induktiv erwärmter thermischer Strahler 6 als Aufheizvorrichtung 5 dargestellt. Der thermische Strahler 6 ist als Tiegel 11, beispielsweise aus Graphit, MoSi₂, SiC oder Glaskohlenstoff, mit mindestens einer umlaufenden Spule 12 zur induktiven Erwärmung ausgebildet, wobei das Abstrahlen des Tiegels 11, also die thermische Strahlung 13, durch Pfeile angedeutet ist. In diesem Beispiel wird der Aufnahmeraum 9 durch den Innenraum des Tiegels gebildet. Der Nutzbereich 10 liegt ebenfalls im Innenraum des Tiegels 11, wobei das Verhältnis des Nutzvolumens VN des Nutzbereichs 10 zum des Bruttovolumens VB des Aufnahmeraums 9 1:1 beträgt.

Obwohl in Fig. 2A nicht dargestellt, so kann eine Retorte, zum Beispiel eine Glasglocke, vorgesehen sein, die im Tiegel angeordnet ist und das Bauteil 15 umgibt.

Das zu sinternde Bauteil 15 wird in dem Innenraum des Tiegels 11, im mit dem Nutzbereich 13 übereinstimmenden Aufnahmeraum 9 angeordnet. Der Abstand des Objekts zum thermischen Strahler 6, also hier zum Tiegel 11 wird als d bezeichnet.

Fig. 3 zeigt einen aus zwei plattenförmigen Elementen gebildeten thermischen Strahler 6, der mittels integrierter Spulen 12 erwärmt wird. Der Aufnahmeraum 9 befindet sich entsprechend zwischen den beiden plattenförmigen Elementen. In Fig. 3 ist weiterhin das Strahlungsfeld 13 des thermischen Strahlers 6 mit Linien dargestellt. Entsprechend ergibt sich ein im Aufnahmeraum 9 angeordneter Nutzbereich 10, der einen möglichst homogenen Bereich des Strahlungsfelds 13 mit hoher Intensität abdeckt.

Die in den Fig. 4A und 4B dargestellten thermischen Strahler 6 bestehen aus drei bzw. vier stabförmigen Widerstandsheizelementen 14.

Weitere Varianten von resistiven, thermischen Strahlern 6 und Anordnungen sind in den Fig. 5 bis 8 dargestellt. Der in Fig. 5 gezeigte thermische Strahler 6 ist als Heizspirale 16 ausgebildet, wobei Aufnahmeraum 9 und Nutzbereich 10 zylinderförmig ausgebildet und innerhalb der Heizspirale angeordnet sind. In Fig. 6 ist der thermische Strahler 6 eine Kombination aus einem Heizstrahler, hier einer Heizspirale 16 und einem Reflektor 17, wobei sich Aufnahmeraum 9 und Nutzbereich 10 zwischen der Heizspirale 16 und dem Reflektor 17 befinden. Fig. 7 zeigt einen aus zwei U-förmigen Heizelementen 18 bestehenden thermischen Strahler mit einem zwischen den beiden U-förmigen Heizelementen 18 angeordneten Aufnahmeraum 9. In Fig. 8 ist ein thermischer Strahler 6 aus zwei Flachheizelementen 19 dargestellt. Diese weisen typischerweise eine flächige Abstrahlung auf, wodurch der Nutzbereich einen besonders großen Teil des zwischen den Flachheizelementen 19 liegenden Aufnahmeraums 9 einnimmt.

Mit dem erfindungsgemäßen Sinterofen 1 kann bei einer maximalen Leistungsaufnahme von 1,5 kW eine Aufheiztemperatur von wenigstens 1100°C innerhalb von 5 Minuten erreicht werden.

Das Verhältnis von Strahleroberfläche zur Oberfläche der Kammerinnenoberfläche ist mit maximal 3 angegeben. Bei der Angabe dieses Wertes ist davon ausgegangen worden, dass die Kammerinnenoberfläche auch der Oberfläche des Nutzvolumens entsprach. Bei den Überlegungen zu diesem maximalen Verhältnis war im wesentlichen ein ringförmiger thermischer Strahler zugrundegelegt, wie er durch die Mantelfläche des Tiegels aus Fig. 2A gebildet ist.

Bei stabförmigen thermischen Strahlern als Ausführungsform etwa gemäß den Fig. 4a,4b,7 ergibt sich, dass die Oberfläche solcher thermischer Strahler kleiner sein kann, als die Oberfläche der Ofenkammer bzw. als die Oberfläche des Nutzvolumens. Bei einem Ofenaufbau mit Stabelementen als thermischen Strahlern ist die Kammerinnenoberfläche deutlich größer als das Nutzvolumen, wodurch die Oberflächenverhältnisse quasi gegen Null gehen. Wird stattdessen die Oberfläche des Nutzvolumens gewählt, kommt man auf ein sinnvolles minimales Verhältnis von Strahleroberfläche zur Oberfläche des Nutzvolumens von 0,4. Das liegt außerhalb beanspruchtem Bereich.

Das Nutzvolumen ist als Grenze definiert, innerhalb derer ein sicherer Brennprozess möglich ist. Es weist geometrische Dimensionen auf, die beispielsweise durch die Länge, die Breite und die Höhe (1 x b x h) angegeben werden können. Erhöht man die Größe des nutzbaren Volumens, wird das angegebene Verhältnis zur Gesamtoberfläche des thermischen Strahlers kleiner. Ein solcher Ofen kann aber nur mit einer geringeren Leistung dauerhaft betrieben werden.

Es ist auch denkbar, dass die Abmessungen des thermischen Strahlers über die Begrenzung der Ofenkammer hinaus ragen, etwa um über das Verhältnis von 2,5 zu kommen. Mit einer Obergrenze des Verhältnisses von 3 ist hier ein ausreichender Ausgleich zwischen dem zu betreibenden zusätzlichen technischen wirtschaftlichen Aufwand und dem Vorteil der Erfindung angegeben. Die Untergrenze von 1 grenzt die Erfindung leistungsmäßig gegen Öfen mit kleineren thermischen Strahlern ab.

Fig. 9-16 zeigt verschiedene Anordungen des thermischen Strahlers und des Nutzvolumens in der Ofenkammer. So zeigt Fig. 9 einen schematischen Aufbau eines Ofens 21 mit einer Ofenkammer 22, die nach unten zumindest teilweise von einem inneren und einem äußeren Türstein 23, 24, auch als oberer und unterer Türstein bezeichnet, begrenzt ist. Der Türstein ist seitlich von dem unteren Wandabschnitt der Ofenkammer umgeben, der im vorliegenden Fall mehrteilig ausgebildet ist, nämlich mit drei Lagen.

Auf dem unteren Wandabschnitt 25 sitzt ein in der Ofenkammer 22 angeordneter ringförmiger thermischer Strahler 26, der wiederum von einem ringförmigen isolierenden Wandabschnitt 27 umgeben ist. Aus Gründen der Übersichtlichkeit sind die weiter außen liegenden Spulen zur induktiven Erwärmung des thermischen Strahlers 26 nicht dargestellt.

Oberhalb des ringförmigen Wandabschnitts 27 wird die Ofenkammer 22 durch den oberen Wandabschnitt 28 begrenzt, der wie der untere Wandabschnitt 25 mehrlagig ausgebildet ist. Durch den oberen Wandabschnitt 28 ragt ein Thermoelement 29 in die Ofenkammer 22 hinein und dringt dabei auch ein Stück weit in den vom thermischen Strahler 26 umschlossenen Innenraum 30 und begrenzt so ein im Innenraum 30 angeordnetes Nutzvolumen 31, da das auf dem Türstein 23 angeordnete, nicht dargestellte Bauteil nicht mit dem Thermoelement 30 in Kontakt kommen darf.

Die Oberfläche der Ofenkammer 22 wird hier von der der Ofenkammer zugewandten Oberfläche des Wandabschnitts 27 sowie von der Oberseite des Türsteins 23 und der Unterseite des oberen Wandabschnitts 28 gebildet. Der Ringraum um das Thermoelement sowie Spalte zwischen dem ersten Türelement und dem unteren Wandelement werden vernachlässigt.

In Fig. 10A ist die Anordnung des eingeschränkten Nutzbereichs 31 bezüglich des Strahlers 26 aus Fig. 9 im Detail dargestellt, um sie einem in Fig. 10B dargestellten Nutzbereich 31 gegenüberzustellen. Das Verhältnis der Gesamtoberfläche des thermischen Strahlers und der Ofenkammer ändert sich nicht, auch wenn das Verhältnis der Gesamtoberfläche des thermischen Strahlers zur Oberfläche des Nutzvolumens von Fig. 10A nach Fig. 10B gesenkt wird.

In Fig. 11 ist ein thermischen Strahler 26 gezeigt, der zudem noch einen Boden 32 und einen Deckel 33 aufweist, wodurch sich die Gesamtoberfläche des thermischen Strahlers 26 gegenüber der Gesamtoberfläche des thermischen Strahlers 26 aus Fig. 9 erhöht. Das Nutzvolumen 31 entspricht dem aus Fig. 10B.

In Fig. 12 wird das Nutzvolumen 31 durch isolierende Wandabschnitte 34, 35 verringert, wobei der thermische Strahler selbst gegenüber Fig. 9 und 10A, 10B unverändert bleibt. Damit verringert sich auch die Oberfläche der Ofenkammer und das Verhältnis der Gesamtoberfläche des thermischen Strahlers und der Ofenkammer wird größer.

In Fig. 13 ist ein Ofen 41 mit einer Ofenkammer 42 gezeigt, die über den Innenraum 31 des thermischen Strahlers 43 oben und unten hinausgeht und sich in den oberen und in den unteren Wandabschnitt 28, 25 fortsetzt, sodass der Nutzbereich vergrößert ist. Dadurch sinkt das Verhältnis der Gesamtoberfläche des thermischen Strahlers und der Ofenkammer.

In Fig. 14 Wird der Nutzbereich gegenüber dem Nutzbereich aus Fig. 13 weiter verringert, indem der obere und der untere Wandabschnitt 28', 25' nicht mehr denselben Innendurchmesser wie der thermische Strahler 43 aufweisen. Die Gesamtoberfläche des thermischen Strahlers bleibt gleich, aber die Oberfläche der Ofenkammer verringert sich gegenüber der aus Fig. 13.

In Fig. 15 sind in einer vorgegebenen Ofenkammer 51 mehrere zylindrische thermische Strahler 52, hier dargestellt sind 4 thermische Strahler, paarweise in einem Abstand zueinander angeordnet, die in die Zeichenebene hinein verlaufen. Zwischen einem Strahlerpaar liegt der Nutzbereich. Das Verhältnis der Gesamtoberfläche der thermischen Strahler 52 und der Oberfläche der Ofenkammer 51 ist verglichen mit der Anordnung aus den Fig. 9 - 14 kleiner.

Dies gilt auch dann, wenn in deiner Ofenkammer 61 statt zylindrischer thermische Strahler längliche Flächenheizelemente 62 verwendet werden, wie in Fig. 16 dargestellt.

Bei den thermischen Strahlern aus Fig. 15 und 16 kann es sich auch um resistive Strahler handlen, die sich aufgrund des elektrischen Widerstandes beim Durchleiten eines elektrischen Stroms erwärmen.

## Patentansprüche

1. Sinterofen (1) für Bauteile (15) aus einem Sinterwerkstoff, insbesondere für Dentalbauteile und insbesondere für Bauteile (16) aus Keramik, umfassend eine Ofenkammer (2) mit einem Kammervolumen (VK) und einer Kammerinnenoberfläche (OK), wobei in der Ofenkammer (2) eine Aufheizvorrichtung (5), ein Aufnahmeraum (9) mit einem im Kammervolumen (VK) liegenden durch die Aufheizvorrichtung (5) begrenzten Bruttovolumen (VB) und ein Nutzbereich (10) mit einem im Bruttovolumen (VB) liegenden Nutzvolumen (VN) angeordnet sind und wobei die Ofenkammer (2) eine aus mehreren Wänden bestehende Umwandung (3) mit mindestens einem zu öffnenden Wandabschnitt (7) zum Einbringen eines zu sinternden Bauteils (15) in den Aufnahmeraum (9) aufweist, **dadurch gekennzeichnet, dass** die Aufheizvorrichtung (5) in der Ofenkammer (2) mindestens einen thermischen Strahler (6) enthält, der einen spezifischen Widerstand von 0,1 Ωmm²/m bis 1000000 Ωmm²/m aufweist und der eine Gesamtoberfläche besitzt, die maximal das 3-fache und mindestens das 1,0-fache der Kammerinnenoberfläche (OK) beträgt.

2. Sinterofen (1) nach Anspruch 1, **dadurch gekennzeichnet, dass** das Kammervolumen (VK) des Sinterofens (1) zwischen 50 cm³ und 200 cm³ liegt.

3. Sinterofen (1) nach Anspruch 1, **dadurch gekennzeichnet, dass** die maximale Gesamtoberfläche des thermischen Strahlers (6) etwa 400 cm² beträgt.

4. Sinterofen (1) nach Anspruch 1, **dadurch gekennzeichnet, dass** das Objektvolumen (VO) maximal 20 x 20 x 40 mm³ beträgt.

5. Sinterofen (1) nach Anspruch 1, **dadurch gekennzeichnet, dass** der thermische Strahler (6) resistiv oder induktiv erwärmbar ist.

6. Sinterofen (1) nach Anspruch 1, **dadurch gekennzeichnet, dass** die Aufheizvorrichtung (5) aus Graphit, MoSi₂, SiC oder Glaskohlenstoff besteht.

7. Sinterofen (1) nach einem der Ansprüche 1 bis 6, **dadurch gekennzeichnet, dass** die Umwandung eine für das Strahlungsfeld (13) undurchlässige und/oder diese zurückgebende Kammerinnenwand aufweist, die insbesondere eine reflektierende Beschichtung trägt oder als Reflektor ausgebildet ist.

8. Sinterofen (1) nach einem der Ansprüche 1 bis 7, **dadurch gekennzeichnet, dass** der thermische Strahler (6) der Aufheizvorrichtung (5) eine Aufheizrate im Nutzbereich von mindestens 200 K/min bei 20°C aufweist.

9. Sinterofen (1) nach einem der Ansprüche 1 bis 8, **dadurch gekennzeichnet, dass** das Nutzvolumen (VN) maximal 20x20x40 mm³ beträgt und dass die Dimensionen des Nutzvolumens (VN) höchstens 20 mm x 20 mm x 40 mm sind.

10. Sinterofen (1) nach einem der Ansprüche 1 bis 9, **dadurch gekennzeichnet, dass** der thermische Strahler als Tiegel (11) ausgebildet ist.

## Claims

1. Sintering furnace (1) for components (15) made of a sintered material, in particular for dental components and in particular for components (16) made of ceramic, comprising a furnace chamber (2) having a chamber volume (VK) and a chamber inner surface (OK), wherein a heating device (5), a receiving space (9) having a gross volume (VB) located in the chamber volume (VK) and delimited by the heating device (5) and a usable space (10) having a usable volume (VN) located within the gross volume (VB) are disposed in the furnace chamber (2), and wherein the furnace chamber (2) comprises a peripheral wall (3) consisting of a plurality of walls and having at least one wall section to be opened (7) for introducing a component (15) to be sintered into the receiving space (9), **characterized in that** the heating device (5) in the furnace chamber (2) comprises at least one thermal radiator (6) which has a specific resistance of 0.1 Ωmm²/m to 1,000,000 Ωmm²/m and a total surface area that is at most 3 times and at least 1.0 times the chamber inner surface (OK) .

2. Sintering furnace (1) according to Claim 1, **characterized in that** the chamber volume (VK) of the sintering furnace (1) is between 50 cm³ and 200 cm³.

3. Sintering furnace (1) according to Claim 1, **characterized in that** the maximum total surface area of the thermal radiator (6) is approximately 400 cm².

4. Sintering furnace (1) according to Claim 1, **characterized in that** the object volume (VO) is at most 20 x 20 x 40 mm³.

5. Sintering furnace (1) according to Claim 1, **characterized in that** the thermal radiator (6) can be heated resistively or inductively.

6. Sintering furnace (1) according to Claim 1, **characterized in that** the heating device (5) is made of graphite, MoSi₂, SiC or glassy carbon.

7. Sintering furnace (1) according to any of Claims 1 to 6, **characterized in that** the peripheral wall comprises a chamber inner wall that is impermeable or reflective for the radiation field (13) and which in particular carries a reflective coating or is configured as a reflector.

8. Sintering furnace (1) according to any of Claims 1 to 7, **characterized in that** the thermal radiator (6) of the heating device (5) has a heating rate in the usable space of at least 200 k/min at 20°C.

9. Sintering furnace (1) according to any of Claims 1 to 8, **characterized in that** the usable volume (VN) is no more than 20x20x40 mm³ and that the dimensions of the usable volume (VN) are no more than 20 mm x 20 mm x 40 mm.

10. Sintering furnace (1) according to any of Claims 1 to 9, **characterized in that** the thermal radiator is configured as a crucible (11).

## Revendications

1. Four de frittage (1) pour éléments (15) composés d'un matériau fritté, en particulier pour des éléments dentaires et en particulier pour des éléments (16) en céramique, comprenant une chambre de four (2) comprenant un volume de chambre (VK) et une surface interne de chambre (OK), un dispositif de chauffage (5), un espace de réception (9) ayant un volume brut (VB) limité par le dispositif de chauffage (5) et situé dans le volume de chambre (VK) et une zone utile (10) ayant un volume utile (VN) situé dans le volume brut (VB) étant disposés dans la chambre de four (2) et la chambre de four (2) comprenant une enceinte (3) formée de plusieurs parois comprenant au moins une section de paroi (7) qui s'ouvre pour l'introduction d'un élément à fritter (15) dans l'espace de réception (9), **caractérisé en ce que** le dispositif de chauffage (5) dans la chambre de four (2) contient au moins un émetteur thermique (6) qui présente une résistivité spécifique de 0,1 Ωmm²/m à 1000000 Ωmm²/m et qui possède une surface totale qui est d'au maximum 3 fois et au minimum 1,0 fois la surface interne de la chambre (OK).

2. Four de frittage (1) selon la revendication 1, **caractérisé en ce que** le volume de chambre (VK) du four de frittage (1) est compris entre 50 cm³ et 200 cm³.

3. Four de frittage (1) selon la revendication 1, **caractérisé en ce que** la surface totale maximale de l'émetteur thermique (6) est d'environ 400 cm².

4. Four de frittage (1) selon la revendication 1, **caractérisé en ce que** le volume d'objet (VO) est au maximum de 20 x 20 x 40 mm³.

5. Four de frittage (1) selon la revendication 1, **caractérisé en ce que** l'émetteur thermique (6) peut être chauffé de manière résistive ou inductive.

6. Four de frittage (1) selon la revendication 1, **caractérisé en ce que** le dispositif de chauffage (5) se compose de graphite, de MoSi₂, de SiC ou de carbone vitreux.

7. Four de frittage (1) selon l'une quelconque des revendications 1 à 6, **caractérisé en ce que** l'enceinte comprend une paroi interne de chambre opaque pour le champ de rayonnement (13) et/ou retournant celui-ci, laquelle porte un revêtement réfléchissant ou est conçue comme réflecteur.

8. Four de frittage (1) selon l'une quelconque des revendications 1 à 7, **caractérisé en ce que** l'émetteur thermique (6) du dispositif de chauffage (5) présente une vitesse de chauffage dans la zone utile d'au moins 200 K/min à 20 °C.

9. Four de frittage (1) selon l'une quelconque des revendications 1 à 8, **caractérisé en ce que** le volume utile (VN) maximal est de 20x20x40 mm³ et que les dimensions du volume utile (VN) sont d'au plus 20 mm x 20 mm x 40 mm.

10. Four de frittage (1) selon l'une quelconque des revendications 1 à 9, **caractérisé en ce que** l'émetteur thermique est conçu comme un creuset (11).
